# EUROPÄISCHE PATENTSCHRIFT

(11) **EP 1 873 326 B1**
(45) Veröffentlichungstag und Bekanntmachung des Hinweises auf die Patenterteilung: **24.03.2010**
(21) Anmeldenummer: 07033503.9
(22) Anmeldetag: 29.06.2007
(51) Int. Cl.: E04F 13/06, E04F 19/02, E04F 19/06

(54) **Profilsystem zur Herstellung der Eckausbildung im Trockenbau**
Profile system for forming a corner in drywall constructions
Système de profilés pour former un angle dans une construction de second oeuvre

(30) Priorität: 29.06.2006 AT 10972006
(43) Veröffentlichungstag der Anmeldung: 02.01.2008
(73) Patentinhaber: Kampichler, Werner, 4073 Wilhering (AT); Gstöttenmayr, Stefan, 4552 Wartberg a.d. Krems (AT)
(72) Erfinder: Kampichler, Werner, 4073 Wilhering (AT); Gstöttenmayr, Stefan, 4552 Wartberg a.d. Krems (AT)
(74) Vertreter: Babeluk, Michael

(56) Entgegenhaltungen:
- EP-A1- 0 849 415
- WO-A-2005/085552
- DE-A1- 3 138 380
- DE-A1- 19 944 807
- DE-U1- 9 409 351
- FR-A1- 2 650 638
- US-A- 1 772 417
- US-A- 4 104 839
- US-A- 5 459 969

## Beschreibung

Die Erfindung betrifft ein Profilsystem zur Herstellung der Eckausbildung im Trockenbau gemäß dem Oberbegriff von Patentanspruch 1.

Die Ausbildung von Raumecken im Trockenausbau ist ein Problem, das derzeit nicht vollständig befriedigend gelöst ist. So ist es beispielsweise üblich, Bauplatten, wie etwa Gipskartonplatten oder Gipsfaserplatten bis in den Bereich der Raumecke zu verlegen und den verbleibenden Spalt mit Füllmaterial zu verspachteln. Gegebenenfalls können dabei zur Vermeidung der Gefahr einer Rissbildung Eckprofile verwendet werden. Jedenfalls ist die Herstellung einer sauber ausgeführten Raumecke relativ arbeitsaufwendig. Darüber hinaus erfordert ein saubere Ausführung entsprechende Fachkenntnis und Erfahrung.

Weiters sind Lösungen bekannt, bei denen die an der Raumecke anstoßenden Bauplatten in Profile angesteckt werden, die eine Biegekante aufweisen. Die Herstellung einer Raumecke mit solchen Systemen ist sehr aufwendig, da in der Regel bereits bei der Verlegung der Bauplatten eine Koppelung erforderlich ist. Lösungen der oben beschriebenen Art sind beispielsweise in der DE 31 38 380 A, der EP 0 849 415 B oder der DE 94 09 351 U beschrieben.

Aus der US 1,772,417 A ist ein Profilsystem zur Herstellung von Eckausbildungen im Trockenbau bekannt. Dieses Profilsystem besteht aus einem Befestigungsprofil und einem Abdeckprofil, das am Befestigungsprofil anbringbar ist. Beide Profile bestehen aus je zwei Profilabschnitten, die in der Art eines Scharniers gegeneinander verschwenkbar sind. Aufgrund des konstruktiven Aufbaus ist eine solche Eckausbildung relativ aufwändig herzustellen. Weiters ist aus der US 5,459,969 A ein Profilsystem bekannt, das sich ebenfalls für den Trockenausbau eignet. Wie bei den oben beschriebenen Lösungen ist die Verlegung aufgrund der Koppelung der angrenzenden Bauplatten sehr schwierig.

Die US 4,104,839 A offenbart ein Profilsystem der oben beschriebenen Art. Mit einem solchen Profilsystem sind die Möglichkeiten des Ausgleichs von Ungenauigkeiten und Unebenheiten beschränkt und auch die Verkleidung von Raumecken ist nicht ohne weiteres möglich, sofern diese nicht rechtwinkelig ausgebildet sind.

Eine weitere bekannte Lösung die ähnliche Nachteile aufweist, ist in der WO 2005/085552 A beschrieben.

Aufgabe der vorliegenden Erfindung ist es, eine Lösung anzugeben, die einfach und kostengünstig herstellbar ist, wobei es insbesondere geringe Anforderungen an Fachkenntnis, Geschicklichkeit und Erfahrung der Personen stellt, die die Eckverbindung herstellt. Insbesondere soll die Eckverbindung in der Weise herstellbar sein, dass die Bauplatten zunächst bis in den Bereich der Raumecken verlegt werden, und die Eckausbildung danach hergestellt wird. Vorzugsweise sollten dabei die Anforderungen an die Genauigkeit bei der Verlegung der Bauplatten möglichst gering sein, so dass eine Toleranz gegenüber unterschiedlichen Abständen der Kanten der Bauplatten von der Raumecke besteht. Eine weitere Aufgabe der Erfindung ist es, ein System zu schaffen, das Ungenauigkeiten und Unregelmäßigkeiten der Unterkonstruktion weitestgehend ausgleicht und auch die Verkleidung von Raumecken ermöglicht, die nicht genau rechtwinkelig ausgebildet sind.

Erfindungsgemäß werden diese Aufgaben durch die Merkmale von Patentanspruch 1 gelöst. Wesentlich an der Erfindung ist, dass sich das Befestigungsprofil automatisch an die Raumecke anpasst, so dass sich für die Befestigung des Abdeckprofils auch dann eine vorbestimmte geometrische Situation ergibt, wenn Ungenauigkeiten vorliegen, sei es durch mangelhafte Unterkonstruktionen oder durch nicht fachgerechte Verarbeitung. Das erfindungsgemäße System ermöglicht die Verkleidung nicht nur von Innenecken, sondern auch von Außenecken, sowie bei entsprechender Ausbildung auch von Ecken, die keinen rechten Winkel bilden. Die Bauplatten werden vor der Herstellung der Eckverbindung endgültig verlegt, wobei an Qualität der der Raumecke zugewandten Kante und ihren Abstand ur Kante nur sehr geringe Anforderungen gestellt werden.

Eine besonders leichte Verlegung wird dadurch ermöglicht, dass die beiden Profilabschnitte des Befestigungsprofils Aufnahmen für das Abdeckprofil aufweisen, das in der Art einer Schnappverbindung in das Befestigungsprofil einsetzbar ist. Dadurch können eventuelle Mängel korrigiert werden, bevor die Eckverbindung fertiggestellt wird.

Als besonders vorteilhaft hat es sich in diesem Zusammenhang herausgestellt, wenn die Aufnahmen der beiden Profilabschnitte des Befestigungsprofils als Nuten mit schwalbenschwanzförmigem Querschnitt ausgebildet sind. Dadurch kann ein einfacher Aufbau mit einer besonders leichten Verarbeitung kombiniert werden.

Eine besonders einfache Lösung wird dadurch erreicht, dass das erste Scharnier als Filmscharnier ausgebildet ist. Auf diese Weise ist es insbesondere möglich, dass das Befestigungsprofil aus einem einstückig ausgebildeten PVC-Profil be steht. Dies bietet die Möglichkeit, das Profil kostengünstig zu extrudieren. Das Gleiche gilt für das Abdeckprofil.

Insbesondere sieht die Erfindung vor, dass das Abdeckprofil aus zwei Abdeckstreifen besteht, die durch ein zweites Scharnier schwenkbar miteinander verbunden sind. In Verbindung mit einem einstückig ausgebildeten Befestigungsprofil kann damit ein System dargestellt werden, das aus lediglich zwei einfach ausgebildeten Bauteilen besteht.

In Sinne eines besonders einfachen Aufbaus des Abdeckprofils ist es auch hier günstig, wenn das zweite Scharnier als Filmscharnier ausgebildet ist.

Eine besonders große Toleranz gegenüber Ungenauigkeiten bei der Verlegung der Bauplatten wird dadurch erreicht, dass die Abdeckstreifen des Abdeckprofils jeweils eine Abdeckzunge aufweisen, die dazu vorgesehen ist, eine angrenzende Bauplatte zu überdecken.

Die Verlegung und Verarbeitung des erfindungsgemäßen Systems wird insbesondere dadurch wesentlich vereinfacht, dass an der Rückseite- der Abdeckzunge ein Heißklebestreifen vorgesehen ist. Auf diese Weise kann die Verbindung mit den Bauplatten in der Art einer Bügelkante erfolgen. Besonders günstig ist hier im Weiteren die Möglichkeit, vor der endgültigen Verlegung, die durch die Aktivierung des Heißklebestreifens erfolgt, Korrekturen vorzunehmen, falls das Arbeitsergebnis unbefriedigend ist. In diesem Sinne ist auch hilfreich, wenn das Abdeckprofil Rastelemente aufweist, die lösbar mit dem Befestigungsprofil in Eingriff bringbar sind.

Vorzugsweise ist das Abdeckprofil mit Papier kaschiert. Dabei kann das gleiche Material wie bei Gipskartonplatten verwendet werden. Auf diese Weise steht für einen Farbauftrag der gleiche Untergrund zur Verfügung, so dass keine besonderen Maßnahmen zur Vermeidung von Farbdifferenzen erforderlich sind.

Besonders günstig ist es, wenn zwischen dem Befestigungsprofil und dem Abdeckprofil ein geringfügiges Spiel besteht. Durch ein solches Spiel können insbesondere thermisch oder durch Änderungen der Luftfeuchtigkeit bedingte Längenänderungen der Gipskartonplatten ausgeglichen wenden. Eine besonders kostengünstige Lösung sieht vor, dass die Rastelemente als PVC-Profile ausgebildet sind.

In der Folge wird die Erfindung anhand der in den Figuren dargestellten Ausführungsvarianten näher erläutert. Fig. 1, Fig. 2 und Fig. 3 zeigen unterschiedliche Ausführungsvarianten im Schnitt.

Das Mauerwerk oder der sonstige Untergrund, an dem die erfindungsgemäße Eckausbildung hergestellt wird, ist allgemein mit 1 bezeichnet. Bauplatten 2, 3, die beispielsweise als Gipskartonplatten ausgebildet sind, sind fest an dem Untergrund befestigt, wobei ein ausreichender Abstand zur Ecke eingehalten wird. In diesen Zwischenraum wird ein Befestigungsprofil 4 am Untergrund 1 befestigt, das aus zwei Profilabschnitten 6, 7 besteht, die durch ein erstes Scharnier 8 um eine zur Längsachse des Profils 4 parallele Achse gegeneinander schwenkbar sind. Das erste Scharnier 8 ist als Filmscharnier ausgebildet, d.h. es handelt sich um eine Materialverdünnung, die die Schwenkbewegung ermöglicht, die zur Herstellung der in Fig. 1 dargestellten Lage erforderlich ist.

In den zwei Profilabschnitten 6, 7 sind Aufnahmen 9, 10 ausgebildet, die jeweils die Form einer schwalbenschwanzförmigen Nut aufweisen. Unterhalb der Nuten 9, 10 sind Hohlkammern 11 zur Verringerung des Materialaufwands angeordnet.

In die beiden Aufnahmen 9, 10 sind jeweils Rastelemente 12, 13 eines Abdeckprofils 5 einsetzbar, die einen an den schwalbenschwanzförmigen Querschnitt der Nuten 9, 10 angepassten Querschnitt aufweisen, der in den Ecken abgerundet ist, um das Einsetzen zu erleichtern. Ausnehmungen 14, 15 in den Rastelementen 12, 13 dienen zur Aufnahme von nicht dargestellten Schrauben, mit denen das Befestigungsprofil 4 an dem Untergrund 1 befestigt wenden kann.

Die beiden Rastelemente 12, 13 sind Teil von zwei Abdeckstreifen 17, 18, die durch ein zweites Scharnier 16 miteinander verbunden sind, das ebenfalls durch eine Materialverdünnung ausgebildet ist. An der vom zweiten Scharnier 16 entfernten Seite stehen von den zwei Abdeckstreifen 17, 18 Abdeckzungen 19, 20 ab, die dazu vorgesehen sind, die Bauplatten 2, 3 im Randbereich zu überdecken.

Die Ausführungsvariante von Fig. 2 unterscheidet sich von der von Fig. 1 hauptsächlich dadurch, dass das erste Scharnier 8 in zusammengebautem Zustand unmittelbar an dem zweiten Scharnier 16 anliegt, wodurch erreicht wird, dass auch nennenswerte Abweichungen vom rechten Winkel problemlos toleriert werden. Darüber hinaus ist bei der hier dargestellten Ausführungsvariante die Schnappverbindung zwischen dem Befestigungsprofil 4 und dem Abdeckprofil 5 geometrisch in alternativer Weise gelöst.

Die Ausführungsvariante von Fig. 3 zeigt den Fall eines konvexen, d.h. nach Innen vorspringenden Raumecks. Das erste Scharnier 8 ist in zusammengebautem Zustand direkt an der Mauerkante angeordnet. Das zweite Scharnier 16 bildet dann die endgültige Kante, wobei zur mechanischen Verstärkung der Kante Materialansammlungen 21, 22 vorgesehen sind, die den Freiraum 23 im Bereich der Kante teilweise oder vollständig ausfüllen. Die Ausführungsvariante von Fig. 3 zeigt auch Bohrungen 24, 25 zur Aufnahme von nicht dargestellten Befestigungsschrauben.

Die oben dargestellten Ausführungsvarianten weisen jeweils ein einstückig ausgeführtes Befestigungsprofil 4 und ein einstückig ausgeführtes Abdeckprofil 5 auf, die beide aus PVC extrudiert sind.

Die vorliegende Erfindung ermöglicht es, Die Eckausbildung im Trockenausbau formschön, maßgenau und mit geringem Aufwand herzustellen.

## Patentansprüche

1. Profilsystem zur Herstellung der Eckausbildung im Trockenbau, mit einem Befestigungsprofil (4) und mit einem Abdeckprofil (5), das am Befestigungsprofil (4) anbringbar ist, wobei das Befestigungsprofil (4) aus zwei Profilabschnitten (6, 7) besteht, die Aufnahmen (9, 10) für das Abdeckprofil (5) aufweisen, das in der Art einer Schnappverbindung in das Befestigungprofil (4) einsetzbar ist, um eine Raumecke auszubilden, wobei das Befestigungsprofil (4) aus einem einstückig ausgebildeten Profil besteht, das vorzugsweise aus PVC hergestellt ist, **dadurch gekennzeichnet, dass** die Profilabschnitte (6, 7) durch ein erstes Scharnier (8) um eine zur Längsachse der Profile (4, 5) parallele Achse gegeneinander schwenkbar sind, und dass das Abdeckprofil (5) aus zwei Abdeckstreifen (17, 18) besteht, die durch ein zweites Scharnier (16) schwenkbar miteinander verbunden sind.

2. Profilsystem nach Anspruch 1, **dadurch gekennzeichnet, dass** die Aufnahmen (9, 10) der beiden Profilabschnitte (6, 7) des Befestigungsprofils (4) als Nuten mit schwalbenschwanzförmigem Querschnitt ausgebildet sind.

3. Profilsystem nach einem der Ansprüche 1 oder 2, **dadurch gekennzeichnet, dass** das erste Scharnier (8) und/oder das zweite Scharnier (16) als Filmscharnier ausgebildet ist/sind.

4. Profilsystem nach einem der Ansprüche 1 bis 3, **dadurch gekennzeichnet, dass** die Abdeckstreifen (17, 18) des Abdeckprofils (5) jeweils eine Abdeckzunge (19, 20) aufweisen, die dazu vorgesehen ist, eine angrenzende Bauplatte (2, 3) zu überdecken.

5. Profilsystem nach Anspruch 4, **dadurch gekennzeichnet, dass** an der Rückseite der Abdeckzungen (17, 18) jeweils ein Heißklebestreifen vorgesehen ist.

6. Profilsystem nach einem der Ansprüche 1 bis 5, **dadurch gekennzeichnet, dass** das Abdeckprofil (5) Rastelemente (12, 13) aufweist, die lösbar mit dem Befestigungsprofil (4) in Eingriff bringbar sind.

7. Profilsystem nach Anspruch 6, **dadurch gekennzeichnet, dass** die Rastelemente (12, 13) als PVC-Profile bzw. als Teile von PVC-Profilen ausgebildet sind.

8. Profilsystem nach einem der Ansprüche 1 bis 7, **dadurch gekennzeichnet, dass** das Abdeckprofil (5) aus einem einstückig ausgebildeten PVC-Profil besteht.

9. Profilsystem nach einem der Ansprüche 1 bis 8, **dadurch gekennzeichnet, dass** das Abdeckprofil (5) mit Papier kaschiert ist.

10. Profilsystem nach einem der Ansprüche 1 bis 9, **dadurch gekennzeichnet, dass** zwischen dem Befestigungsprofil (4) und dem Abdeckprofil (5) ein geringfügiges Spiel besteht.

## Claims

1. A profile system for producing corner formations in dry construction, comprising a fastening profile (4) and a cover profile (5) that can be attached to the fastening profile (4), with the fastening profile (4) consisting of two profile sections (6, 7) comprising receptacles (9, 10) for the cover profile (5) which can be inserted into the fastening profile (4) in the manner of a snap-in connection in order to form the corner of a room, with the fastening profile (4) consisting of an integrally arranged profile which is preferably made of PVC, **characterised in that** the profile sections (6, 7) can be swiveled against each other by a first hinge (8) about an axis parallel to the longitudinal axis of the profiles (4, 5) and the cover profile (5) consists of two cover strips (17, 18) which are connected with each other in a swivelable manner by a second hinge (16).

2. A profile system according to claim 1, **characterised in that** the receptacles (9, 10) of the two profile sections (6, 7) of the fastening profile (4) are arranged as grooves with a dovetail-shaped cross section.

3. A profile system according to one of the claims 1 or 2, **characterised in that** the first hinge (8) and/or the second hinge (16) is/are arranged as a film hinge.

4. A profile system according to one of the claims 1 or 3, **characterised in that** the cover strips (17, 18) of the cover profile (5) each comprise a cover tongue (19, 20) which is provided to cover an adjacent building board (2, 3).

5. A profile system according to claim 4, **characterised in that** one heat-sealing strip each is provided on the rear side of the cover tongues (17, 18).

6. A profile system according to one of the claims 1 to 5, **characterised in that** the cover profile (5) comprises latching elements (12, 13) which can be brought into detachable engagement with the fastening profile (4).

7. A profile system according to claim 6, **characterised in that** the latching elements (12, 13) are arranged as PVC profiles or parts of PVC profiles.

8. A profile system according to one of the claims 1 to 7, **characterised in that** the cover profile (5) consists of an integrally arranged PVC profile.

9. A profile system according to one of the claims 1 to 8, **characterised in that** the cover profile (5) is laminated with paper.

10. A profile system according to one of the claims 1 to 9, **characterised in that** there is a slight play between the fastening profile (4) and the cover profile (5).

## Revendications

1. Système de profilés pour réaliser un angle dans une construction de second oeuvre, comprenant un profilé de fixation (4) et un profilé de recouvrement (5) qui se monte sur le profilé de fixation (4),
le profilé de fixation (4) étant formé de deux segments de profilés (6, 7) munis de logements (9, 10) pour recevoir le profilé de recouvrement (5) installé suivant une sorte de liaison enclipée dans le profilé de fixation (4) pour former un angle dans un volume, le profilé de fixation (4) étant un profilé en une seule pièce, notamment en PVC,
**caractérisé en ce que**
les segments de profilés (6, 7) sont reliés de manière articulée par une première charnière (8) autour d'un axe parallèle à l'axe longitudinal des profilés (4, 5), et
le profilé de recouvrement (5) se compose de deux bandes de recouvrement (17, 18) reliées de manière articulée l'une à l'autre par une seconde charnière (16).

2. Système de profilés selon la revendication 1,
**caractérisé en ce que**
les logements (9, 10) des deux segments de profilés (6, 7) du profilé de fixation (4) sont réalisés sous la forme de rainures à section en forme de queue d'aronde.

3. Système de profilés selon la revendication 1 ou 2,
**caractérisé en ce que**
la première charnière (8) et/ou la seconde charnière (16) sont des charnières films.

4. Système de profilés selon l'une des revendications 1 à 3,
**caractérisé en ce que**
les bandes de recouvrement (17, 18) du profilé de recouvrement (5) ont chacune une languette de recouvrement (19, 20) pour couvrir la plaque de construction adjacente (2, 3).

5. Système de profilés selon la revendication 4,
**caractérisé en ce que**
le dos des languettes de couverture (17, 18) comporte chacun une bande thermocollante.

6. Système de profilés selon l'une des revendications 1 à 5,
**caractérisé en ce que**
le profilé de recouvrement (5) comporte des éléments d'enclipage (12, 13) qui viennent en prise de manière amovible dans le profilé de fixation (4).

7. Système de profilés selon la revendication 6,
**caractérisé en ce que**
les éléments d'enclipage (12, 13) sont des profilés de PVC ou des parties de profilés PVC.

8. Système de profilés selon l'une des revendications 1 à 7,
**caractérisé en ce que**
le profilé de recouvrement (5) se compose d'un profilé PVC en une seule pièce.

9. Système de profilés selon l'une des revendications 1 à 8,
**caractérisé en ce que**
le profilé de recouvrement (5) est revêtu de papier marouflé.

10. Système de profilés selon l'une des revendications 1 à 9,
**caractérisé en ce qu'**
un léger jeu subsiste entre le profilé de fixation (4) et le profilé de recouvrement (5).
